# EUROPÄISCHE PATENTSCHRIFT

(11) **EP 0 031 482 B1**
(45) Veröffentlichungstag und Bekanntmachung des Hinweises auf die Patenterteilung: **16.11.1983**
(21) Anmeldenummer: 80107583.9
(22) Anmeldetag: 04.12.1980
(51) Int. Cl.: H05B 7/06

(54) **Kontaktelektrode für Schmelz- und Wärmeöfen mit Gleichstromplasmabeheizung**
Contact electrode for fusion and heating furnaces with direct current plasma heating
Electrode de contact pour four de fusion et de chauffage avec chauffage par plasma à courant continu

(30) Priorität: 19.12.1979 DD 217836
(43) Veröffentlichungstag der Anmeldung: 08.07.1981
(73) Patentinhaber: VEB Edelstahlwerk 8. Mai 1945 Freital, DDR-8210 Freital (DD)
(72) Erfinder: Pietzsch, Herbert, DDR-8210 Freital (DD); Lachner, Walter, Dipl.Jur, DDR-8021 Dresden (DD); Hofmann, Karlheinz, DDR-8210 Freital (DD); Pötzsch, Erich, DDR-8210 Freital (DD); Esser, Fred, Dr. Ing., DDR-7010 Leipzig (DD)
(74) Vertreter: Puchberger, Rolf, Dipl. Ing.

## Beschreibung

Die Erfindung bezieht sich auf eine Kontaktelektrode für Schmelz- und Wärmeöfen mit Gleichstromplasmabeheizung, wobei in einer Bohrung der Kontaktelektrode zur Zuführung eines Kühlmediums ein Strömungskörper vorgesehen ist, dessen Mündung der Stirnfläche der Kontaktelektrode gegenüberliegt. Kontaktelektroden mit einer Kühlung durch Wasser oder andere Medien sind bekannt. Sie weisen häufig schlechte elektrische Kontakt- sowie ungenügende Wärmeübergangs- und Kühlmittelströmungsverhältnisse auf, die zum Anschmelzen bzw. zur Zerstörung der Kontaktelektroden führen. Bei Plasmaschmelzöfen mit hohen Stromstärken ist die Kontaktelektrode besonders starkem thermischen Verschleiß unterworfen, wodurch ihre Haltbarkeit begrenzt wird.

Die DE-A-2637632 beschreibt eine Kontaktelektrode für Schmelz- und Wärmeöfen mit Gleichstromplasmabeheizung. Die FR-A-2 054 750 beschreibt eine Kontaktelektrode für Glasschmelz- und Wärmeöfen, wobei in einer Bohrung der beiden Kontaktelektroden zur Zuführung eines Kühlmediums ein Strömungskörper vorgesehen ist, der die Form eines Rohres aufweist.

Das Ziel der Erfindung besteht darin, Kontaktelektroden für Schmelz- und Wärmeöfen mit Gleichstromplasmabeheizung und hohen Stromstärken, vorzugsweise im Bereich von 10 bis 40 kA, mit hoher Lebensdauer, günstigen Wärmeübergangsbedingungen und niedrigem Materialverbrauch zu schaffen.

Erfindungsgemäß wird die Aufgabe bei der eingangs erwähnten Kontaktelektrode dadurch gelöst, daß die Mündung des aus einem korrosionsbeständigen Werkstoff hergestellten Strömungskörpers eine derartige Erweiterung aufweist, daß eine gleichmäßig intensive Kühlung der Stirnfläche der Kontaktelektrode gewährleistet ist.

Ferner wird vorgeschlagen, daß sich unterhalb der Stirnfläche der Kontaktelektrode ein Temperaturgeber befindet. Dadurch werden außergewöhnliche thermische Belastungen signalisiert.

Ferner wird vorgeschlagen, daß in an sich bekannter Weise ein Stahlkopf als Verschleißteil mit der Stirnfläche der Kontaktelektrode metallisch verbunden ist.

Die Erfindung wird anhand einer Zeichnung näher erläutert. Mit der Kontaktelektrode 1 ist ein als Verschleißteil ausgebildeter Stahlkopf 2 metallisch verbunden. In der Bohrung 3 der Kontaktelektrode 1 befindet sich der Strömungskörper4, der durch die besondere Ausbildung seiner Sitrnfläche die gleichmäßige Kühlung der Stirnfläche 6 der Kontaktelektrode 1 bewirkt. Zum Signalisieren außergewöhnlicher thermischer Belastungen befindet sich unterhalb der Stirnfläche 6 ein Temperaturgeber 7.

## Patentansprüche

1. Kontaktelektrode für Schmelz- und Wärmeöfen mit Gleichstromplasmabeheizung, wobei in einer Bohrung (3) der Kontaktelektrode (1) zur Zuführung eines Kühlmediums ein Strömungskörper (4) vorgesehen ist, dessen Mündung der Stirnfläche (6) der Kontaktelektrode gegenüberliegt, dadurch gekennzeichnet, daß die Mündung des aus einem korrosionsbeständigen Werkstoff hergestellten Strömungskörpers (4) eine derartige Erweiterung (5) aufweist, daß eine gleichmäßig intensive Kühlung der Stirnfläche (6) der Kontaktelektrode (1) gewährleistet ist.

2. Kontaktelektrode nach Anspruch 1, dadurch gekennzeichnet, daß sich unterhalb der Stirnfläche (6) der Kontaktelektrode (1) ein Temperaturgeber (7) befindet.

3. Kontaktelektrode nach Anspruch 1, dadurch gekennzeichnet, daß in an sich bekannter Weise ein Stahlkopf (2) als Verschleißteil mit der Stirnfläche der Kontaktelektrode (1) metallisch verbunden ist.

## Claims

1. A contact electrode for melting and heating furnaces with direct current plasma heating, in which a flow member (4) is provided in a bore (3) in the contact electrode (1) for the supply of a cooling medium, the flow member orifice being situated opposite the end face (6) of the contact electrode, characterised in that the orifice of the flow member (4), which is made from a corrosion resistant material, has a widening (5) such as to ensure uniformly intensive cooling of the end face (6) of the contact electrode (1).

2. A contact electrode according to claim 1, characterised in that a temperature pick-up (7) is provided beneath the end face (6) of the contact electrode (1

3. A contact electrode according to claim 1, characterised in that a steel head (2) is provided in known manner as a wearing component and is metallically connected to the end face of the contact electrode (1).

## Revendications

1. Electrode de contact pour four de fusion et de chauffage avec chauffage par plasma à courant continu, électrode dans un alésage (3) de laquelle est disposé, pour l'amenée d'un fluide réfrigérant, un corps d'écoulement(4) dont l'embouchure est située en face de la surface frontale (6) de l'électrode de contact, caractérisée par le fait que l'embouchure du corps d'écoulement (4) réalisé en un matériau résistant à la corrosion comporte un élargissement (5) suffisant pour garantir un refroidissement uniformément intensif de la surface frontale (6) de l'électrode de contact (1).

2. Electrode de contact selon la revendications 1, caractérisée par le fait qu'un capteur de température (7) se trouve en-dessous de la surface frontale (6) de l'électrode de contact (1).

3. Electrode de contact selon la revendication 1, caractérisée par le fait qu'une tête en acier (2) en tant que pièce d'usure est raccordée de façon connue par une connexion métallique à la surface frontale de l'électrode de contact (1).
